# EUROPÄISCHE PATENTSCHRIFT

(11) **EP 1 918 439 B1**
(45) Veröffentlichungstag und Bekanntmachung des Hinweises auf die Patenterteilung: **21.09.2011**
(21) Anmeldenummer: 06022952.3
(22) Anmeldetag: 03.11.2006
(51) Int. Cl.: D04B 15/56

(54) **Klemm- Schneideinrichtung mit Fadenzuweis- und Fadenabstreifvorrichtung**
Thread clamping and severing arrangement with thread assigning and removing device
Ensemble pour pincer et sectionner des fils avec dispositif pour attribuer et enlever les fils

(43) Veröffentlichungstag der Anmeldung: 07.05.2008
(73) Patentinhaber: H. Stoll GmbH & Co. KG, 72760 Reutlingen (DE)
(72) Erfinder: Mohr, Jürgen, Dipl.-Ing., 72768 Reutlingen (DE); Haap, Christian, Dipl.-Ing., 72116 Mössingen (DE)
(74) Vertreter: Kohler Schmid Möbus

(56) Entgegenhaltungen:
- EP-A- 0 554 669
- EP-A- 0 990 724
- WO-A-93/11291

## Beschreibung

Die Erfindung betrifft eine Klemm-Schneideinrichtung einer Flachstrickmaschine mit mehreren Klemmstellen zur Klemmung eines Fadens nach dem Oberbegriff des Anspruchs 1.

Bei Klemm-Schneideinrichtungen, die an ihrer dem Gestrick zugewandten Längsseite einen Fangarm haben, welcher den zu klemmenden und abzuschneidenden Faden auf ein unter dem Kammspalt liegendes Niveau drückt, und bei denen viele Klemm-Schneidstellen nebeneinander angeordnet sind, tritt häufig das Problem auf, dass bei den Klemm-Schneidstellen, die einen größeren Abstand zum Fangarm haben, der Faden nicht so in die Fangnadel eingebracht ist, dass er optimal geklemmt und optimal abgeschnitten werden kann.

Wird bei einer Klemm-Schneideinrichtung dieser Bauart an einer vom Fanghaken entfernten Klemm-Schneidstelle die Fangnadel ausgetrieben, um die Fadenklemmung aufzulösen, wobei ihre nachfolgende Klemm-Schneidstelle aber einen Faden geklemmt hat, der bereits wieder dem Strickvorgang zugeführt ist, kann es vorkommen, dass die Fangnadel an ihrer verzahnten Seite diesen Faden erfasst und in ihrer Vortriebsbewegung mitbewegt und dann in ihrer Rückzugsbewegung soweit mitnimmt, dass dieser Faden in derjenigen Klemmstelle nochmals geklemmt wird, die ihren Faden soeben freigegeben hat. Ein solcher doppelt geklemmter Faden führt zu Störungen, denn von der Steuerung her kann ein Faden nur an der Klemm-Schneidstelle freigegeben werden, in deren Fangnadel er vom Fadenführer eingelegt wurde.

Bei vielen nacheinander angeordneten Klemm-Schneidstellen sind auch viele Fäden an der Stirnseite der Klemm-Schneideinrichtung vorhanden. Dabei verlaufen gespannte Fäden von der Klemm-Schneidstelle zum Gestrick. Weiterhin sind spannungslose Fäden, deren Klemmung gelöst wurde, vorhanden. Wenn die gespannten und die spannungslosen Fäden die Möglichkeit haben, sich räumlich anordnen zu können, so kommt es leicht zum Verschränken der Fäden, die geklemmt sind, und der Fäden, deren Klemmung gelöst ist. Dadurch kann der von der Klemmung gelöste Faden nicht der Abzugsbewegung des Gestricks folgen und zieht die Randmaschen der letzten Strickreihe, die mit ihm gebildet wurde, zusammen.

Aus der EP 0 990 724 A2 der Anmelderin ist eine Klemm- und Schneideinrichtung bekannt, bei der ein rotatorisch bewegliches Fadenzuweisorgan einen oder mehrere Fäden durch eine Schwenkbewegung einer Klemm- und Schneidstelle zuführt.

Aufgabe der vorliegenden Erfindung ist es, eine Klemm-Schneideinrichtung der eingangs genannten Art derart weiterzubilden, dass die genannten Nachteile vermieden und möglichst wenig bewegte Elemente benötigt werden.

Gelöst wird diese Aufgabe auf besonders einfache und überraschende Art und Weise durch eine Klemm-Schneideinrichtung mit den Merkmalen des Anspruchs 1. Durch diese Maßnahme wird sichergestellt, dass der zwischen einem Fadenführer und einem Fanghaken vor der Stirnseite der Klemm-Schneideinrichtung schräg verlaufende Faden von der Fangnadel richtig ergriffen wird und zuverlässig geklemmt und geschnitten wird. Insbesondere wird sichergestellt, dass der zu klemmende und zu schneidende Faden nicht nur im oberen Bereich der Fangnadel geklemmt und geschnitten wird. Ein zuverlässigeres Klemmen und ein besseres Schneiden erfolgt, wenn der Faden im unteren Bereich der Fangnadel geklemmt wird. Diesem unteren Bereich der Fangnadel, der auch eine Primärschnittkante aufweist, wird der Faden durch das

Fadenzuweiselement zugeführt.

Bei einer besonders bevorzugten Ausführungsform kann sich dem Fadenzuweiselement der Wirkeinrichtung zumindest ein Fadenabstreifelement anschließen. Ein Fadenabstreifelement kann auch unabhängig von einem Fadenzuweiselement vorgesehen werden. Daher wird das Vorsehen eines Fadenabstreifelements an einer Klemm-Schneideinrichtung auch als eigenständige Erfindung betrachtet. Durch das Fadenabstreifelement wird sichergestellt, dass bei einer Rückzugsbewegung der Fangnadel der Faden einer benachbarten Klemmstelle von der Fangnadel abgestreift wird und somit nicht zwischen der Verzahnung und dem Ritzel der der Fangnadel zugeordneten Klemmstelle eingeklemmt wird.

Bei einer Ausgestaltung der Erfindung kann sich außerdem an das Fadenabstreifelement der Wirkeinrichtung zumindest ein Fadenleitelement anschließen. Durch ein Fadenleitelement wird sichergestellt, dass sich die Fäden vor der Stirnseite der Klemm-Schneideinrichtung nicht verheddern.

Insbesondere wird sichergestellt, dass die Fäden keine räumliche Anordnung einnehmen, sondern flächig am Fadenleitelement anliegen. Bei einer Weiterbildung kann das Fadenleitelement in einem Bereich unterhalb der Klemmstellen vorgesehen sein.

Besonders bevorzugt ist es, wenn die Fadenleitelemente materialschlüssig mit den Fadenabstreifelementen verbunden sind. Somit können die Fadenleitelemente integraler Bestandteil der Fadenzuweis- und Fadenabstreifvorrichtung sein.

In der Klemm-Schneideinrichtung gemäß der Erfindung ist wenn das Fadenzuweiselement auf der dem Fanghaken zugewandten Seite der Klemmstelle angeordnet, da dadurch der von dem Fanghaken kommende Faden der Klemmstelle richtig zugeführt werden kann.

Besondere Probleme beim Klemmen und Schneiden können sich an vom Fanghaken entfernt gelegenen Stellen ergeben. Deshalb ist es vorteilhaft, wenn die Klemmstellen nebeneinander angeordnet sind und zumindest der vom Fanghaken am weitesten entfernten Klemmstelle ein Fadenzuweiselement zugeordnet ist.

Ein störungsarmer Betrieb einer Flachstrickmaschine kann sichergestellt werden, wenn mehreren Klemmstellen ein Fadenzuweiselement zugeordnet ist. Je mehr Klemmstellen ein Fadenzuweiselement zugeordnet ist, desto zuverlässiger kann das Klemmen und Schneiden erfolgen.

Bei einer Weiterbildung kann vorgesehen sein, dass die mehreren Klemmstellen, denen ein Fadenzuweiselement zugeordnet ist, in der vom Fanghaken entfernt gelegenen Hälfte der Klemm-Schneideinrichtung angeordnet sind. In der vom Fanghaken entfernt gelegenen Hälfte kommt es besonders häufig zu Störungen, wenn kein erfindungsgemäßes Fadenzuweiselement verwendet wird, da dort der zu klemmende und zu schneidende Faden in seiner Höhenposition von den Klemmstellen besonders weit entfernt ist.

Besonders vorteilhaft ist es, wenn mehrere Fadenzuweiselemente, die unterschiedlichen Klemmstellen zugeordnet sind, zu einer Einheit zusammengefasst sind und die Einheit an der Klemm-Schneideinrichtung befestigt ist. Durch diese Maßnahme wird die Herstellung und die Montage der Fadenzuweiselemente erleichtert. Mehrere Fadenzuweiselemente können gemeinsam montiert werden. Dadurch ergibt sich eine Zeitersparnis im Vergleich zur Montage jedes einzelnen Fadenzuweiselements. Es können eine oder mehrere Einheiten, die jeweils mehrere Fadenzuweiselemente aufweisen, vorgesehen sein. Bei einer Klemm-Schneideinrichtung mit 16 Klemmstellen können beispielsweise acht Einheiten mit zwei Fadenzuweiselementen, vier Einheiten mit vier Fadenzuweiselementen, zwei Einheiten mit acht Fadenzuweiselementen oder eine Einheit mit 16 Fadenzuweiselementen vorgesehen sein. Es kann auch ausreichend sein, eine Einheit mit beispielsweise vier Fadenzuweiselementen im vom Fanghaken entfernt gelegenen Bereich der Klemm-Schneideinrichtung vorzusehen.

Besonders bevorzugt ist es, wenn alle Fadenzuweiselemente zu einer Einheit zusammengefasst sind. Diese Einheit kann zudem so ausgebildet sein, dass durch sie die Fangnadeln und Klingen der Klemmstellen an der Klemm-Schneideinrichtung in vertikaler Richtung fixiert werden. Zu diesem Zweck kann die Einheit eine Leiste aufweisen.

Weitere Vorteile ergeben sich, wenn die Fadenzuweiselemente zumindest auf der Höhe eines oberen Bereichs, insbesondere im Höhenbereich einer Sekundärschnittkante, einer Fangnadel der jeweils zugeordneten Klemmstelle angeordnet sind. Durch diese Maßnahme kann während einer Rückzugsbewegung der Fangnadel der zu klemmende Faden an dem Fadenzuweiselement und einer an die Sekundärschnittkante anschließenden Fläche anliegen und an dieser Fläche, die üblicherweise schräg zur Bewegungsrichtung der Fangnadel ausgerichtet ist, und dem Fadenzuweiselement nach unten in Richtung auf die Primärschnittkante gleiten.

Eine verbesserte Fadenzuweisung ergibt sich, wenn die Fadenzuweiselemente zumindest abschnittsweise schräg von einem oberen zu einem unteren Höhenbereich der Klemmstelle ausgerichtet sind.

Das Abstreifen des Fadens von einer Fangnadel gestaltet sich als besonders effektiv, wenn das Fadenabstreifelement in einem unteren Bereich bezogen auf die Höhe der Klemmstellen angeordnet ist.

Besonders vorteilhaft ist es, wenn beidseits einer Klemmstelle jeweils ein Fadenabstreifelement vorgesehen ist. Hierdurch wird sichergestellt, dass der Faden unterhalb der Fangnadel nicht schräg verläuft und zuverlässig von der Fangnadel abgestreift wird.

Ein Faden wird zuverlässig vom unteren Bereich einer Fangnadel weggeführt, wenn die Fadenabstreifelemente schräg nach unten verlaufen oder gebogen ausgebildet sind.

Wenn jeweils ein Fadenabstreifelement und ein Fadenzuweiselement materialschlüssig miteinander verbunden sind, vereinfacht sich die Herstellung. Außerdem müssen das Fadenabstreifelement und das Fadenzuweiselement nicht einzeln an der Klemm-Schneideinrichtung befestigt werden, sondern können zusammen montiert werden. In einer einfachsten Ausführung können ein Fadenabstreifelement und ein materialschlüssig damit verbundenes Fadenzuweiselement eine Fadenzuweis- und Fadenabstreifvorrichtung bilden. Vorzugsweise sind jedoch mehrere Fadenabstreifelemente und Fadenzuweiselemente jeweils materialschlüssig miteinander verbunden und zu einer insbesondere kammartigen Einheit zusammengefasst. Sie bilden dadurch eine Fadenzuweis- und Fadenabstreifvorrichtung. Vorteilhafterweise muss nur eine einzige Fadenzuweis- und Fadenabstreifvorrichtung, die mehrere Fadenzuweiselemente und Fadenabstreifelemente umfasst, an der Klemm-Schneideinrichtung montiert werden. Bei einer erfindungsgemäßen Klemm-Schneideinrichtung wird ein störungsarmer Betrieb ermöglicht. Daher können mehr Klemmstellen als bisher verwendet werden. Insbesondere können bei gleich bleibender Länge der Klemm-Schneideinrichtung doppelt so viele Klemmstellen, beispielsweise 16 Klemmstellen, vorgesehen werden.

Wenn die Fadenzuweiselemente schmaler sind als die Fadenabstreifelemente, wird sichergestellt, dass ein zu schneidender Faden einer Klinge einer Klemmstelle im richtigen Winkel, insbesondere nicht zu steil, zugeführt wird, sodass ein zuverlässiges Abschneiden gewährleistet ist.

In den Rahmen der Erfindung fällt außerdem eine Flachstrickmaschine mit einer Klemm-Schneideinrichtung, wie sie oben beschrieben ist.

Weitere Merkmale und Vorteile der Erfindung ergeben sich aus der nachfolgenden detaillierten Beschreibung von Ausführungsbeispielen der Erfindung anhand der Figuren der Zeichnung, die erfindungswesentliche Einzelheiten zeigt, sowie aus den Ansprüchen.

In der schematischen Zeichnung sind Ausführungsbeispiele der Erfindung dargestellt, welche in der nachfolgenden Beschreibung näher erläutert werden.

### Es zeigen:

- Fig. 1: eine Draufsicht auf eine Klemm-Schneideinrichtung;
- Fig. 2: eine Draufsicht auf die Stirnseite der Klemm-Schneideinrichtung in Pfeilrichtung X der Fig. 1;
- Fig. 3: einen vergrößerten Ausschnitt der Klemm-Schneideinrichtung auf der Seite des Fadenführers;
- Fig. 4 - 6: in leicht schematisierter Darstellung eine vergrößerte Teilansicht der Fig.3 in Blickrichtung des Pfeils Y;
- Fig. 7: die Klemm-Schneideinrichtung in derselben Lage wie in Fig.1;
- Fig. 8: eine Detaildarstellung eines Randbereichs der Klemm-Schneideinrichtung mit einer ausgefahrenen Fangnadel;
- Fig. 9: eine Seitenansicht der Klemm-Schneideinrichtung der Fig. 8 in Pfeilrichtung Y;
- Fig. 10: eine Detaildarstellung eines Randbereichs der Klemm-Schneideinrichtung mit einer Fangnadel in einer Rückzugsbewegung;
- Fig. 11: eine Seitenansicht der Klemm-Schneideinrichtung der Fig. 10 in Pfeilrichtung Y.

Die Fig. 1 zeigt eine Klemm-Schneideinrichtung 1, welche beispielsweise sechzehn Klemm-Schneidstellen 2, die nacheinander bzw. nebeneinander angeordnet sind, aufweist, in Planlage dargestellt. Die Klemm-Schneideinrichtung 1 ist mit einer Fadenzuweis- und Fadenabstreifvorrichtung 6 ausgerüstet.

Diese Fadenzuweis- und Fadenabstreifvorrichtung 6 hat für jede Klemm-Schneidstelle 2 oder nur für ausgewählte Klemm-Schneidstellen 2 eine noch näher zu beschreibende Wirkeinrichtung 61.

Die Führungsplatte 3 ist der Tragkörper aller Funktionselemente. In den Nuten 31 sind die Fangnadeln 21 längsverschiebbar gelagert. Nicht dargestellt sind bewegungseinleitende Elemente, welche von den Schlossteilen eines Schlittens beaufschlagt werden und die Vortriebs- und Rückzugsbewegung der Fangnadeln 21 bewirken.

An der dem Gestrick 200 zugewandten Längsseite der Führungsplatte 3 ist eine Abdeckung 4 befestigt. Sie deckt die nicht dargestellte Mechanik ab, welche eine translatorische Bewegungseinleitung des Fanghakens 5 in eine Schwenkbewegung des Fanghakens 5 umwandelt. Der Fanghaken 5 ist in der Führungsplatte 3 schwenkbar gelagert. In der Nut 41, welche durch eine Ausfräsung in der Führungsplatte 3 und der Abdeckung 4 gebildet wird, sind die nicht dargestellten Elemente verschiebbar gelagert, welche die Bewegung des Fanghakens 5 bewirken und dazu von den Schlossteilen des Schlittens beaufschlagt werden.

Die Klemm-Schneidstellen 2 umfassen jeweils eine Fangnadel 21, welche in ihrem Fadenfangbereich einseitig eine Verzahnung eingearbeitet hat, ein Klemmritzel 22, welches drehbar an einem Schwenklager 23 gelagert ist, und eine Klinge 24, welche schwenkbar an der Führungsplatte 3 gelagert ist. Die Innenseite des Fadenfangbereichs der Fangnadel 21 weist eine Schnittkante auf.

Die Fadenzuweis - und Fadenabstreifvorrichtung 6 ist in einer bevorzugten Ausführung einstückig ausgebildet. An jeder Klemm-Schneidstelle 2 befindet sich vorzugsweise eine zugeordnete Wirkeinrichtung 61, welche ein Fadenzuweiselement 62, ein Fadenabstreifelement 63 und ein Fadenleitelement 64 umfasst. Diese Fadenzuweis- und Fadenabstreifvorrichtung 6 ist mittels Schrauben 65 mit der Führungsplatte 3 verbunden. Von einer Leiste 6' stehen die Wirkeinrichtungen 61 ab. Die Leiste 6' fixiert zumindest einige der beweglichen Elemente der Klemmstellen 2 in ihrer Höhenposition bezüglich der Führungsplatte 3.

Die Fadenzuweis- und Fadenabstreifvorrichtung 6 könnte auch aus so vielen einzelnen Wirkeinrichtungen 61 bestehen, wie Klemm-Schneidstellen 2 vorhanden sind. Außerdem könnten die Wirkeinrichtungen 61 in kleinerer Stückzahl als bei der bevorzugten Ausführungsform miteinander verbunden sein. Es ist auch möglich, die Wirkeinrichtungen 61 nur an den Klemm-Schneidstellen 2 anzuordnen, welche sich in einer entfernten Position zum Fanghaken 5 befinden.

Der Faden 150, welcher zu der letzten Masche des Gestricks 200 Verbindung hat, ist vom Fadenführer 100 so weit von der Spule abgezogen worden, dass er von der am weitesten vom Fanghaken 5 entfernten Klemm-Schneidstelle 2 festgeklemmt und abgeschnitten werden kann.

Der Faden 150 wird, nachdem der Fadenführer 100 den Fanghaken 5 passiert hat, von diesem erfasst und auf ein möglichst tiefes Niveau gedrückt. Von diesem Niveau steigt das Fadentrum 150' bis zur Auslauföffnung 101 des Fadenführers 100 ständig an und geht dann als Fadentrum 150" durch den Fadenführer 100 zur Fadenspule.

Die Fig. 2 zeigt die Klemm-Schneideinrichtung 1 in der Ansicht in Richtung des Pfeils X der Fig.1. Das Fadentrum 150' hat seine tiefste Position am Fanghaken 5 und steigt ständig an bis zur Auslaufsöffnung 101 des Fadenführers 100. Je weiter eine Klemm-Schneidstelle 2 vom Fanghaken 5 entfernt ist, desto unwahrscheinlicher ist es, dass der Faden 150, welcher von der letzten Strickreihe kommt, die mit diesem Faden gebildet wurde, an der Position am Fadenfangbereich bzw. Haken der Fangnadel 21 anliegt, in welcher der Faden 150 optimal geklemmt und abgeschnitten wird.

In der beispielhaft dargestellten Klemm-Schneideinrichtung 1 können in maximal sechzehn Klemm-Schneidstellen 2 Fäden geklemmt sein. Im Bereich der Stirnseite der Klemm-Schneideinrichtung 1 können sich Fäden befinden, welche von ihrer Strickreihe kommend vom Fanghaken 5 niedergehalten und von einer Fangnadel 21 erfasst und an der betreffenden Klemm-Schneidstelle 2 geklemmt und abgeschnitten werden, oder von der Klemm-Schneidstelle 2 kommend vom Fanghaken 5 niedergehalten und ihrer ersten Strickreihe zugeführt werden.

Damit alle Strickfäden sich in einer Ebene zur Stirnseite der Klemm-Schneideinrichtung 1 anordnen können, hat jede Wirkeinrichtung 61 nachfolgend auf das Fadenabstreifelement 63 ein Fadenleitelement 64. Die Fadenzuweiselemente 62 sind schmaler ausgebildet als die Fadenabstreifelemente 63. Dadurch wird eine Ausnehmung realisiert, die eine flachere Zuführung des Fadens 150 auf die Klinge 24 ermöglicht.

Die Fig. 3 zeigt in einem vergrößerten Detailbereich der Fig.1 die Fadeneinlage in die Fangnadel 21 der vom Fanghaken 5 am weitesten entfernten Klemm-Schneidstelle 2. Die Fangnadel 21 ist in ihre Fadenfangposition ausgetrieben, und der Fadenführer 100 hat das Fadentrum 150' in die Fangnadel 21 eingelegt. Bei der Rückzugsbewegung der Fangnadel 21 in ihre Grundposition wird der Faden 150 zwischen der Verzahnung 210 der Fangnadel 21 und den Zähnen des Ritzels 22 eingeklemmt und anschließend mit der Klinge 24 an der der Verzahnung gegenüberliegenden Seite der Fangnadel 21 abgeschnitten. Dadurch ist der Faden 150 zwischen dem Gestrick 200 und dem Fadenführer 100 getrennt.

Die Figuren 4 bis 6 zeigen in leicht schematisierter Darstellung eine vergrößerte Teilansicht der Fig.3 in Blickrichtung des Pfeils Y, sowie die Wirkungsweise des Fadenzuweiselements 62 der Wirkeinrichtung 61 der Fadenzuweis- und Fadenabstreifvorrichtung 6.

Ausweislich der Fig. 4 ist der Faden 150 durch den Fadenführer 100 in die Fangnadel 21 eingelegt worden. Die Fangnadel 21 befindet sich in ihrer Rückzugsbewegung in Richtung des Pfeils Z. Der Faden 150 liegt im oberen Bereich der schräg verlaufenden Fläche 212 an, welche mit der gerade verlaufenden Fläche 211 die Innenkontur der Fangnadel 21 bildet.

Die Fläche 212 bildet mit der der Verzahnung 210 gegenüberliegenden Außenseite der Fangnadel 21 die Sekundärschnittkante, und die Fläche 211 bildet mit der Außenseite die Primärschnittkante.

Ausweislich der Fig. 5 ist die Fangnadel 21 so weit in Richtung des Pfeils Z zurückgezogen, dass der Faden 150 an dem Fadenzuweiselement 62 der Wirkeinrichtung 61 der Fadenzuweis- und Fadenabstreifvorrichtung 6 anliegt.

In der Fig. 6 befindet sich die Fangnadel 21 weiterhin in ihrer Rückzugsbewegung in Richtung des Pfeils Z. Das Fadenzuweiselement 62 der Wirkeinrichtung 61 der Fadenzuweis- und Fadenabstreifvorrichtung 6 hat den Faden 150 in eine Position an der Innenkontur der Fangnadel 21 gebracht, an welcher er sicher geklemmt und sicher abgeschnitten werden kann. Den Figuren 5, 6 entnimmt man, dass der Faden 150 zwischen dem schräg nach unten in Richtung Klemmstelle 2 weisenden Fadenzuweiselement 62 und der ebenfalls schräg nach unten, von der Klemmstelle 2 weg weisenden Fläche 212 angeordnet ist und von diesen nach unten gezwungen wird, wobei der Faden 150 an dem Fadenzuweiselement 62 und der Fläche 212 nach unten gleitet.

Die Fig. 7 zeigt die Klemm-Schneideinrichtung 1 in derselben Lage wie in Fig.1. Beispielsweise ist die Fangnadel 21' der Klemm-Schneidstelle 2', welche den zweitgrößten Abstand zum Gestrick 200 hat, ausgetrieben worden, um den Faden, welchen sie geklemmt hatte, freizugeben. Bei ihrer Austriebsbewegung besteht die Gefahr, dass ihre Verzahnung 210' den Faden 155, welcher in der nachfolgenden Klemm-Schneidstelle 2" geklemmt ist und bereits wieder dem Strickvorgang zugeführt wurde, erfasst und dieser Faden 155 mindestens einen Teil der Austriebsbewegung der Fangnadel 21' mitgezogen wird.

Da die Fangnadel 21' der Klemm-Schneidstelle 2' nach ihrer Austriebsbewegung zum Lösen ihres geklemmten Fadens wieder in ihre Grundposition zurückgezogen wird, kann der bereits in der Klemm-Schneidstelle 2" geklemmte Faden 155 noch zusätzlich in der Klemm-Schneidstelle 2' geklemmt werden.

Da das System, welches die Klemm-Schneideinrichtung 1 steuert, immer nur veranlassen kann, dass ein Faden an der Klemm-Schneidstelle freigegeben wird, an welcher er durch den Fadenführer in deren Fangnadel eingelegt wurde, führt eine doppelte Klemmung eines Fadens zu Störungen.

Derartige Störungen werden durch das Fadenabstreifelement der Wirkeinrichtung der Klemmstelle, in welcher der Faden geklemmt ist, und das Fadenabstreifelement der Wirkeinrichtung der Klemmstelle, welche ihren Faden freigegeben hat, verhindert. Im Beispiel sind das die Klemmstellen 2'und 2" mit ihren Wirkeinrichtungen 61' und 61" und deren Fadenabstreifelemente 63' und 63", die beidseits der Klemmstelle 2' angeordnet sind.

Die Fig. 8 zeigt in einem vergrößerten Detailbereich der Fig.7 die ausgetriebene Fangnadel 21', welche durch die Austriebsbewegung den Faden freigegeben hat, der sich in der Klemm-Schneidstelle 2' befand. Bei dieser Austriebsbewegung hat die Fangnadel 21' mit ihrer verzahnten Seite 210' den Faden 155 erfasst, welcher bereits in der nachfolgenden Klemmstelle 2" geklemmt ist, und hat ihn in ihrer Austriebsrichtung mitgenommen.

Die Fig. 9 zeigt in leicht schematisierter Darstellung eine vergrößerte Teilansicht der Fig.8 in Blickrichtung des Pfeils Y. Die ausgetriebene Fangnadel 21' hat mit ihrer verzahnten Seite 210' den Faden 155 erfasst, welcher bereits in der nachfolgenden Klemmstelle geklemmt ist, und ihn in ihrer Austriebsrichtung mitgenommen.

Die Fig. 10 zeigt in einer der Fig.8 entsprechenden Darstellung die Fangnadel 21' in dem Moment ihrer Rückzugsbewegung, in welchem sie den in ihrer Verzahnung 210' erfassten Faden 155 an die Fadenabstreifelemente 63' und 63" der Wirkeinrichtungen 61' und 61" der Fadenzuweis- und Fadenabstreifvorrichtung 6 anlegt.

Bei der weiteren Rückzugbewegung der Fangnadel 21' wird der Faden 155' durch die beiden Abstreifelemente 63' und 63" von der Fangnadel 21' abgestreift und kann somit nicht zwischen ihrer Verzahnung 210' und dem Ritzel 22' eingeklemmt werden.

Die Fig. 11 zeigt in leicht schematisierter Darstellung eine vergrößerte Teilansicht der Fig.10 in Blickrichtung des Pfeils Y. Der durch die Verzahnung 210' der Fangnadel 21' erfasste Faden liegt an dem sichtbaren Abstreifelement 63" der Wirkeinrichtung 61" und an dem dahinter liegenden und daher nicht sichtbaren Abstreifelement 63' der Wirkeinrichtung 61' an. Er wird bei der weiteren Rückzugsbewegung der Fangnadel 21' durch die Abstreifelemente 63' und 63" von der Fangnadel 21' abgestreift.

## Patentansprüche

1. Klemm-Schneideinrichtung (1) einer Flachstrickmaschine mit mehreren Klemmstellen (2, 2', 2") zur Klemmung eines Fadens (150, 155), wobei zumindest einer Klemmstelle (2, 2', 2") eine Wirkeinrichtung (61) mit einem Fadenzuweiselement (62) zugeordnet ist, das den zu klemmenden Faden (150, 155) einer Schneidkante, insbesondere einer Primärschneidkante, einer Fangnadel (21, 21') der Klemmstelle (2, 2', 2") zuweist, **dadurch gekennzeichnet, dass** die Klemm-Schneideinrichtung (1) einen Fanghaken (5) aufweist und das Fadenzuweiselement (62) auf der dem Fanghaken (5) zugewandten Seite der Klemmstelle (2, 2', 2" angeordnet ist.

2. Klemm-Schneideinrichtung (1) nach Anspruch 1, **dadurch gekennzeichnet, dass** sich dem Fadenzuweiselement (62) der Wirkeinrichtung (61) ein Fadenabstreifelement (63) anschließt.

3. Klemm-Schneideinrichtung (1) nach Anspruch 2, **dadurch gekennzeichnet, dass** sich an das Fadenabstreifelement (63) der Wirkeinrichtung (61) ein Fadenleitelement (64) anschließt.

4. Klemm-Schneideinrichtung nach einem der vorhergehenden Ansprüche, **dadurch gekennzeichnet, dass** die Klemmstellen (2, 2', 2") nebeneinander angeordnet sind und zumindest der von dem Fanghaken (5) am weitesten entfernten Klemmstelle (2, 2', 2") ein Fadenzuweiselement (62) zugeordnet ist.

5. Klemm-Schneideinrichtung nach einem der vorhergehenden Ansprüche, **dadurch gekennzeichnet, dass** mehreren Klemmstellen (2, 2', 2") ein Fadenzuweiselement (62) zugeordnet ist.

6. Klemm-Schneideinrichtung nach Anspruch 5, **dadurch gekennzeichnet, dass** die mehreren Klemmstellen (2, 2', 2"), denen ein Fadenzuweiselement (6) zugeordnet ist, in der vom Fanghaken (5) entfernt gelegenen Hälfte der Klemm-Schneideinrichtung (1) angeordnet sind.

7. Klemm-Schneideinrichtung nach einem der vorhergehenden Ansprüche, **dadurch gekennzeichnet, dass** mehrere Fadenzuweiselemente (62), die unterschiedlichen Klemmstellen (2, 2', 2") zugeordnet sind, zu einer Einheit zusammengefasst sind und die Einheit an der Klemm-Schneideinrichtung (1) befestigt ist.

8. Klemm-Schneideinrichtung nach einem der Ansprüche 5 bis 7, **dadurch gekennzeichnet, dass** alle Fadenzuweiselemente (62) zu einer Einheit zusammengefasst sind.

9. Klemm-Schneideinrichtung nach einem der Ansprüche 5 bis 8, **dadurch gekennzeichnet, dass** die Fadenzuweiselemente (62) zumindest auf der Höhe eines oberen Bereichs, insbesondere im Höhenbereich einer Sekundärschnittkante, einer Fangnadel (21, 21') der jeweils zugeordneten Klemmstelle (2, 2', 2") angeordnet sind.

10. Klemm-Schneideinrichtung nach einem der Ansprüche 5 bis 9, **dadurch gekennzeichnet, dass** die Fadenzuweiselemente (62) zumindest abschnittsweise schräg von einem oberen zu einem unteren Höhenbereich der Klemmstelle (2, 2', 2") ausgerichtet sind.

11. Klemm-Schneideinrichtung nach einem der Ansprüche 2 bis 10, **dadurch gekennzeichnet, dass** das Fadenabstreifelement (63, 63' 63") im unteren Höhenbereich der Klemmstellen (2, 2', 2") angeordnet ist.

12. Klemm-Schneideinrichtung nach einem der vorhergehenden Ansprüche, **dadurch gekennzeichnet, dass** beidseits einer Klemmstelle (2, 2', 2") jeweils ein Fadenabstreifelement (63, 63', 63") vorgesehen ist.

13. Klemm-Schneideinrichtung nach einem der Ansprüche 11 bis 12, **dadurch gekennzeichnet, dass** die Fadenabstreifelemente (63, 63' 63") schräg nach unten verlaufend oder gebogen ausgebildet sind.

14. Klemm-Schneideinrichtung nach einem der vorhergehenden Ansprüche, **dadurch gekennzeichnet, dass** jeweils ein Fadenabstreifelement (63, 63' 63") und ein Fadenzuweiselement (62) materialschlüssig miteinander verbunden sind.

15. Klemm-Schneideinrichtung nach einem der Ansprüche 5 bis 14, **dadurch gekennzeichnet, dass** die Fadenzuweiselemente (62) schmaler sind als die Fadenabstreifelemente (63, 63' 63").

16. Klemm-Schneideinrichtung nach einem der Ansprüche 3 bis 15, **dadurch gekennzeichnet, dass** das Fadenleitelement (64) in einem Bereich unterhalb der Klemmstellen (2, 2', 2") vorgesehen ist.

17. Klemm-Schneideinrichtung nach einem der Ansprüche 12 bis 16, **dadurch gekennzeichnet, dass** die Fadenleitelemente (64) mit den Fadenabstreifelementen (63, 63' 63") materialschlüssig verbunden sind.

18. Flachstrickmaschine mit einer Klemm-Schneideinrichtung (1) nach einem der vorhergehenden Ansprüche.

## Claims

1. Clamping and cutting device (1) of a flat bed knitting machine with several clamping points (2, 2', 2") for clamping a thread (150, 155), wherein a knitting device (61) with a thread allocation element (62) is assigned to at least one clamping point (2, 2', 2"), which thread allocation element allocates the thread (150, 155) to be clamped to a cutting edge, in particular a primary cutting edge, of a tuck needle (21, 21') of the clamping point (2, 2', 2"), **characterized in that** the clamping and cutting device (1) has a catch hook (5) and the thread allocation element (62) is arranged on the side of the clamping point (2, 2', 2") facing towards the catch hook (5).

2. Clamping and cutting device (1) according to claim 1, **characterized in that** a thread stripper element (63) adjoins the thread allocation element (62) of the knitting unit (61).

3. Clamping and cutting device (1) according to claim 2, **characterized in that** a thread guide element (64) adjoins the thread stripper element (63) of the knitting unit (61).

4. Clamping and cutting device according to one of the preceding claims, **characterized in that** the clamping points (2, 2', 2") are arranged next to one another and a thread allocation element (62) is assigned at least to the clamping point (2, 2', 2") furthest removed from the catch hook (5).

5. Clamping and cutting device according to one of the preceding claims, **characterized in that** a thread allocation element (62) is assigned to several clamping points (2, 2', 2").

6. Clamping and cutting device according to claim 5, **characterized in that** the several clamping points (2, 2', 2"), to which a thread allocation element (6) is assigned, are arranged in the half of the clamping and cutting device (1) situated furthest from the catch hook (5).

7. Clamping and cutting device according to one of the preceding claims, **characterized in that** several thread allocation elements (62), which are assigned to different clamping points (2, 2', 2"), are combined to form a unit, and the unit is attached to the clamping and cutting device (1).

8. Clamping and cutting device according to one of claims 5 through 7, **characterized in that** all of the thread allocation elements (62) are combined to form a unit.

9. Clamping and cutting device according to one of claims 5 through 8, **characterized in that** the thread allocation elements (62) are arranged at least at the height of an upper region, in particular in the height region of a secondary cutting edge, of a tuck needle (21, 21') of the respectively assigned clamping point (2, 2', 2").

10. Clamping and cutting device according to one of claims 5 through 9, **characterized in that** the thread allocation elements (62) at least in some sections are aligned obliquely from an upper to a lower height region of the clamping point (2, 2', 2").

11. Clamping and cutting device according to one of claims 2 through 10, **characterized in that** the thread stripper device (63, 63', 63") is arranged in the lower height region of the clamping points (2, 2', 2").

12. Clamping and cutting device according to one of the preceding claims, **characterized in that** respectively one thread stripper element (63, 63', 63") is provided on both sides of a clamping point (2, 2', 2").

13. Clamping and cutting device according to one of claims 11 through 12, **characterized in that** the thread stripper elements (63, 63', 63") are embodied running obliquely downwards or in a curved manner.

14. Clamping and cutting device according to one of the preceding claims, **characterized in that** respectively one thread stripper element (63, 63', 63") and a thread allocation device (62) are connected to one another by adhesive force.

15. Clamping and cutting device according to one of claims 5 through 14, **characterized in that** the thread allocation elements (62) are narrower than the thread stripper elements (63, 63', 63").

16. Clamping and cutting device according to one of claims 3 through 15, **characterized in that** the thread guide element (64) is provided in a region below the clamping points (2, 2', 2").

17. Clamping and cutting device according to one of claims 12 through 16, **characterized in that** the thread guide elements (64) are connected to the thread stripper elements (63, 63', 63") by adhesive force.

18. Flat bed knitting machine with a clamping and cutting device (1) according to one of the preceding claims.

## Revendications

1. Dispositif (1) de pincement-sectionnement d'un métier à tricoter rectiligne, comprenant plusieurs points (2, 2', 2") de pincement pour le pincement d'un fil (150, 155), dans lequel à au moins un point (2, 2', 2") de pincement est associé un dispositif (61) de tricotage ayant un élément (62) d'attribution du fil, qui attribue le fil (150, 155) à pincer à une arête de coupe, notamment à une arête de coupe primaire d'une aiguille (21, 21') de retenue du point (2, 2', 2") de pincement, **caractérisé en ce que** le dispositif (1) de pincement-sectionnement comporte un cliquet (5) et l'élément (62) d'attribution du fil est disposé du côté du point (2, 2', 2") de pincement tourné vers le cliquet (5).

2. Dispositif (1) de pincement-sectionnement suivant la revendication 1, **caractérisé en ce qu'**un élément (63) de détachement du fil se raccorde à l'élément (62) d'attribution du fil du dispositif (61) de tricotage.

3. Dispositif (1) de pincement-sectionnement suivant la revendication 2, **caractérisé en ce qu'**un élément (64) de guide-fil se raccorde à l'élément (63) de détachement du fil du dispositif (61) de tricotage.

4. Dispositif (1) de pincement-sectionnement suivant l'une des revendications précédentes, **caractérisé en ce que** les points (2, 2', 2") de pincement sont disposés les uns à côté des autres et un élément (62) d'attribution du fil est associé au moins au point (2, 2', 2") de pincement le plus éloigné du cliquet (5).

5. Dispositif (1) de pincement-sectionnement suivant l'une des revendications précédentes, **caractérisé en ce qu'**un élément (62) d'attribution du fil est associé à plusieurs points (2, 2', 2") de pincement.

6. Dispositif (1) de pincement-sectionnement suivant la revendication 5, **caractérisé en ce que** les plusieurs points (2, 2', 2") de pincement, auxquels est associé un élément (6) d'attribution du fil, sont disposés dans la moitié du dispositif (1) de pincement-sectionnement éloigné du cliquet(5).

7. Dispositif (1) de pincement-sectionnement suivant l'une des revendications précédentes, **caractérisé en ce que** plusieurs éléments (62) d'attribution du fil, qui sont associés à des points (2, 2', 2") de pincement différents, sont rassemblés en une unité et l'unité est fixée au dispositif (1) de pincement-sectionnement.

8. Dispositif (1) de pincement-sectionnement suivant l'une des revendications 5 à 7, **caractérisé en ce que** tous les éléments (62) d'attribution du fil sont rassemblés en une unité.

9. Dispositif (1) de pincement-sectionnement suivant l'une des revendications 5 à 8, **caractérisé en ce que** les éléments (62) d'attribution du fil sont disposés, au moins au niveau d'une partie supérieure, notamment dans la partie haute d'une arête de coupe secondaire, d'une aiguille (21, 21') de retenue du point (2, 2', 2") de pincement associé respectivement.

10. Dispositif (1) de pincement-sectionnement suivant l'une des revendications 5 à 8, **caractérisé en ce que** les éléments (62) d'attribution du fil sont, au moins par tronçon, inclinés d'une partie haute supérieure à une partie haute inférieure du point (2, 2', 2") de pincement.

11. Dispositif (1) de pincement-sectionnement suivant l'une des revendications 2 à 10, **caractérisé en ce que** l'élément (63, 63', 63") de détachement du fil est disposé dans la partie haute inférieure des points (2, 2', 2") de pincement.

12. Dispositif (1) de pincement-sectionnement suivant l'une des revendications précédentes, **caractérisé en ce qu'**un élément (63, 63', 63") de détachement du fil est prévu des deux côtés d'un point (2, 2', 2") de pincement.

13. Dispositif (1) de pincement-sectionnement suivant l'une des revendications 5 à 9, **caractérisé en ce que** les éléments (63, 63', 63") de détachement du fil sont inclinés vers le bas ou sont courbés.

14. Dispositif (1) de pincement-sectionnement suivant l'une des revendications précédentes, **caractérisé en ce que** respectivement un élément (63, 63', 63") de détachement du fil et un élément (62) d'attribution du fil sont reliés entre eux à complémentarité de matière.

15. Dispositif (1) de pincement-sectionnement suivant l'une des revendications 5 à 14, **caractérisé en ce que** les éléments (62) d'attribution du fil sont plus étroits que les éléments (63, 63', 63") de détachement du fil.

16. Dispositif (1) de pincement-sectionnement suivant l'une des revendications 3 à 15, **caractérisé en ce que** l'élément (64) de guide-fil est prévu dans une partie en dessous des points (2, 2', 2") de pincement.

17. Dispositif (1) de pincement-sectionnement suivant l'une des revendications 12 à 16, **caractérisé en ce que** les éléments (64) de guide-fil sont reliés à complémentarité de matière avec les éléments (63, 63', 63") de détachement du fil.

18. Métier à tricoter rectiligne ayant un dispositif (1) de pincement-sectionnement suivant l'une des revendications précédentes.
